# FASCICULE DE BREVET EUROPEEN

(11) **EP 0 259 534 B1**
(45) Date de publication et mention de la délivrance du brevet: **24.04.1991**
(21) Numéro de dépôt: 86870124.4
(22) Date de dépôt: 05.09.1986
(51) Int. Cl.: A45C 11/18, E05B 1/00, A45C 13/24

(54) **Etui protecteur de poche**
Sicherheitstaschenbehälter
Security pocket case

(43) Date de publication de la demande: 16.03.1988
(73) Titulaire: Mareels, Marc, B-9400 Appelterre-Eichem (BE)
(72) Inventeur: de Geradon, Jean, B-2080 Kapellen (BE)
(74) Mandataire: Pieraerts, Jacques

(56) Documents cités:
- EP-A- 0 188 155
- EP-A- 0 190 778
- BE-A- 901 533
- FR-A- 2 445 429
- US-A- 4 202 445

## Description

L'invention est relative à un étui protecteur de poche pour documents de valeur, tels que chèques, billets de banque, cartes de crédit et de banque, etc., constitué par une boîte plate rectangulaire de format en rapport avec celui des documents à y enfermer et permettant de la mettre aisément en poche, avec un couvercle et une fermeture de sécurité pouvant être ouverte exclusivement en introduisant, au moyen d'un clavier, un code secret, ainsi qu'au moins une cartouche ou ampoule remplie d'un liquide sous pression permettant de rendre inutilisable le contenu de l'étui, comprenant un capteur sensible à des efforts d'effraction exercés sur l'étui et commandant lors de la détection de tels efforts, l'ouverture de la cartouche ou ampoule de manière à ce que son contenu soit projeté sur le contenu de l'étui pour le rendre inutilisable.

On connaît déjà de nombreuses enceintes de sécurité destinées au transport de documents de valeur. Il s'agit cependant en général d'enceintes de relativement grandes dimensions et certainement pas d'un type permettant de les mettre en poche. Elles sont surtout destinées à des transports entre des lieux bien définis, par exemple des agences bancaires.

On connaît cependant aussi des étuis à documents de poche avec des moyens pour détruire ou rendre inutilisable leur contenu. De tels étuis à documents sont décrits par les brevets EP-A-0 190 778 et BE-A-901533. Ces étuis selon ces brevets n'offrent cependant pas encore une protection totale contre certains moyens d'effraction et notamment la possibilité de congeler ou de chauffer l'étui. En outre ils ne permettent pas en toute certitude la mise hors d'usage de cartes magnétiques et/ou éléctroniques telles que cartes de crédit et de banque, faites le plus souvent d'une mantière plastique difficile à attaquer, surtout lors qu'elles sont empilées.

La présente invention a pour but d'offrir un étui de poche assurant une protection efficace de son contenu et en particulier empêchant toute utilisation frauduleuse de cartes de crédit ou de banque qu'il contiendrait.

Dans ce but, l'étui suivant l'invention est formé par un cadre rigide enfermé entre un fond et un couvercle à charnière, ce fond et ce couvercle étant chacun formés par un feuilletage de trois épaisseurs dont les deux épaisseurs externes sont faites d'un métal solide et enferment entre elles un circuit imprimé souple portant un réseau de conducteurs électriques connectés entre eux sur chacune de ses faces, les deux réseaux étant isolés électriquement l'un de l'autre et connectés aux entrées d'un capteur décelant tout court-circuit entre ces réseaux et déclenchant lors d'un tel court-circuit, la projection du contenu de l'ampoule.

L'étui de poche 1 suivant l'invention et illustré aux figures est destiné à protéger des documents de valeur tels que des chèques, des billets de banque et des cartes de crédit ou de banque, en rendant leur utilisation impossible après le vol de l'étui 1. En outre cet étui doit pouvoir aisément être mis en poche, notamment dans la poche intérieure d'un veston. Il doit donc avoir des dimensions réduites n'excédant que peu les dimensions des documents à protéger. Ceci pose des problèmes spécifiques, très différents de ceux rencontrés pour des récipients plus grands destinés par exemple aux transports de fonds entre des agences bancaires. Ainsi, un étui de poche doit être plat et très robuste, car il subit un effort d'écrasement important quand il est mis en poche et ce d'autant plus qu'il présentera en général une forme rectangulaire assez allongée s'il est destiné à contenir des chèques.

Pour résoudre ces problèmes, l'étui suivant l'invention est constitué par une boîte plate rectangulaire avec un couvercle 12 et une fermeture de sécurité pouvant être ouverte exclusivement en introduisant, au moyen d'un clavier 13, un code secret, ainsi qu'au moins une ampoule ou cartouche 4 remplie sous pression d'un liquide permettant de rendre inutilisable le contenu de l'étui. Tel que décrit jusqu'à présent, un tel étui est déjà connu.

Pour tenir compte des conditions d'utilisation particulières de l'étui suivant l'invention et surtout du fait qu'une fois volé, il peut être soumis à des tentatives d'effraction très diverses, comme le gel, le chauffage ou simplement la force brutale, l'étui comprend des capteurs sensibles aux divers efforts d'effraction et notamment des capteurs sensibles à la température, la pression, l'humidité, les champs magnétiques et/ou les ondes électromagnétiques, ce qui permet de déceler l'existence d'un environnement anormal autour de l'étui. Si un tel environnement anormal existe, au moins l'un de ces capteurs réagira et provoquera l'ouverture de l'ampoule 4 pour que le contenu de celle-ci soit projeté sur le contenu de l'étui.

Comme représenté aux figures 1 et 2, pour parvenir à un étui de petites dimensions, solide et fiable, tout en restant léger et facile à mettre en poche, cet étui 1 comprend un cadre rectangulaire 10, de préférence métallique, enfermé entre un couvercle 12 et un fond 11. Sur un ou deux des petits côtés du cadre est prévu un caisson perforé contenant notamment l'ampoule 4 contenant sous pression un liquide permettant de rendre inutilisable le contenu de l'étui, par exemple de l'encre indélébile ou un acide. Le caisson peut aussi contenir tout ou partie du système électronique commandant, sur la base des informations reçues des capteurs, l'ouverture de l'ampoule 4.

Le fond 11 et le couvercle 12 de l'étui sont conçus chacun en tant que feuilletage de trois épaisseurs, comme représenté en coupe à la figure 3, dont les deux épaisseurs externes 13 et 14 sont faites d'un métal solide et enferment entre elles un circuit imprimé souple 15. Les deux feuilles de métal 13 et 14 sont serties mutuellement sur leurs bords et sont légèrement bombées vers l'extérieur de manière à constituer une coquille très robuste et étanche.

Le circuit imprimé souple 15 porte sur ses deux faces, un réseau de conducteurs électriques imprimés, ces deux réseaux étant isolés électriquement l'un de l'autre et étant connectés aux entrées d'un capteur. Ainsi, en cas de tentative d'effraction en perçant une des faces de l'étui ou en essayant de l'écraser un court-circuit se produira entre les deux réseaux de conducteurs et le capteur correspondant déclenchera l'ouverture de l'ampoule 4.

Un problème particulièrement grave est posé par l'usage de plus en plus fréquent de cartes magnétiques et/ou à mémoire électronique comme cartes de banque ou de crédit, car leur vol peut entraîner de très graves conséquences financières lors de l'usage frauduleux de telles cartes. Il est donc de la plus haute importance de les rendre impropres à tout usage normal. On peut envisager de projeter sur la carte une encre, mais ceci n'empêchera par exemple pas son usage avec un distributeur automatique de billets de banque. Il est au contraire nécessaire de rendre illisible tout ou partie de l'information codée sous forme magnétique ou électronique qu'elle porte. On peut alors envisager l'utilisation d'un acide, mais pour être certain qu'il parvienne sur les surfaces de plusieurs cartes contenues dans l'étui, ces cartes ne peuvent pas être empliées les unes sur les autres, car ceci risque d'empêcher la pénétration du liquide destructeur. On a donc conçu, suivant une caractéristique de l'invention, un bloc de support 18 présentant sur une de ses faces, des fentes 19 légèrement décalées entre elles dans le sens longitudinal et espacées en hauteur de telle sorte que des cartes 20 enfilées dans ces fentes 19 seront maintenues décalées et légèrement espacées entre elles. Ceci apporte en outre l'avantage d'une manipulation aisée des cartes par leur propriétaire.

On peut aussi envisager des moyens magnétiques ou électroniques engendrant un champ parasite en cas d'effraction, de manière à effacer ou tout au moins perturber l'enregistrement contenu dans les mémoires des cartes 20. L'usage du support 18, maintenant les cartes 20 en des positions bien déterminées à l'intérieure de l'étui 1, facilitera l'action de tels champs parasites.

Enfin, les parties métalliques externes 13 de l'étui 1 peuvent être reliées entre elles et à la masse du système de détection, de manière à constituer une cage de Faraday protégeant le système électronique de l'étui contre des influences extérieures, soit voulues, soit accidentelles.

Dans une variante de réalisation de l'invention, une ou les deux feuilles métalliques 13, 14 peuvent être obtenues par métallisation d'un support, notamment le circuit imprimé 15. Les conducteurs imprimés sur la face à métalliser de ce circuit sont évidemment dans ce cas, préalablement recouverts d'une couche isolante appropriée.

Un voleur pourrait envisager de sectionner rapidement, avant que le système détecteur ne réagisse, la partie de l'étui formant un caisson contenant l'ampoule 4. On peut envisager pour se prémunir contre une telle éventualité, d'egencer des moyens mécaniques, tels que des griffes (non représentées), reliés à l'enveloppe externe (13) de l'étui, au-delà du caisson précité, qui seront déplacés lors de la déformation de cette enveloppe due au sectionnement précité, de manière à provoquer l'ouverture de l'ampoule 4.

Le couvercle 12 constituant avec ses articulations, la partie la plus faible et la plus difficile à protéger de l'étui, on peut envisager une forme de réalisation dans laquelle le corps de l'étui constitue un caisson fermé dont un petit côté, éventuellement en liaison avec une partie du ou des grands côtés qui lui sont adjacents, peut être ouvert par coulissement et/ou pivotement.

## Revendications

1. Etui protecteur de poche pour documents de valeur, tels que chèques, billets de banque, cartes de crédit et de banque, etc., constitué par une boîte plate rectangulaire (1) de format en rapport avec celui des documents à y enfermer et permettant de la mettre aisément en poche, avec un couvercle (12) et une fermeture de sécurité pouvant être ouverte exclusivement en introduisant, au moyen d'un clavier (3), un code secret, ainsi qu'au moins une cartouche ou ampoule (4) remplie d'un liquide sous pression permettant de rendre inutilisable le contenu de l'étui, comprenant un capteur sensible à des efforts d'effraction exercés sur l'étui et commandant lors de la détection de tels efforts, l'ouverture de la cartouche ou ampoule (4) de manière à ce que son contenu soit projeté sur le contenu de l'étui pour le rendre inutilisable, caractérisé en ce que ledit étui est formé par un cadre (10) rigide enfermé entre un fond (11) et un couvercle à charnière (12), ce fond (11) et ce couvercle (12) étant chacun formés par un feuilletage de trois épaisseurs dont les deux épaisseurs externes (13, 14) sont faites d'un métal solide et enferment entre elles un circuit imprimé souple (15) portant un réseau de conducteurs électriques connectés entre eux sur chacune de ses faces, les deux réseaux étant isolés électriquement l'un de l'autre et connectés aux entrées d'un capteur décelant tout court-circuit entre ces réseaux et déclenchant lors d'un tel court-circuit, la projection du contenu de l'ampoule (4).

2. Etui suivant la revendication 1, caractérisé en ce que les deux épaisseurs de métal (13,14) sont serties mutuellement sur leurs bords et sont légèrement bombées de manière à constituer une coquille très robuste et étanche, ce qui permet notamment à l'étui de résister aux efforts d'écrasement lors de son utilisation.

3. Etui suivant l'une quelconque des revendications 1 et 2, caractérisé en ce qu'il comporte un support (18) présentant des fentes (19) destinées à recevoir des cartes de crédit, de banque et similaires (20), en les maintenant mutuellement décalées et légèrement espacées, pour faciliter l'attaque de leurs surfaces par le continu de l'ampoule (4).

4. Etui suivant l'une quelconque des revendications 1 à 3, caractérisé en ce que les capteurs prédités comprennent notamment des capteurs de pression, de température, d'humidité, de champs magnétiques et/ou d'ondes électromagnétiques, permettant de déceler l'existence de conditions d'environnement anormales.

5. Etui suivant l'une quelconque des revendications 1 à 4, caractérisé en ce que les parties métalliques externes (13) de l'étui sont reliées à la masse du système de détection, de manière à constituer une cage de Faraday.

6. Etui suivant l'une quelconque des revendications 1 à 5, caractérisé en ce qu'en plus de l'ampoule (4), il comporte des moyens permettant de détruire ou perturber l'enregistrement porté par les mémoires magnétiques et/ou électroniques portées par des cartes de crédit, de banque ou similaires (20).

7. Etui suivant l'une quelconque des revendications 1 à 6, caractérisé en ce qu'il comporte des moyens mécaniques en liaison avec l'enveloppe de l'étui et qui, lors d'une déformation anormale de cette enveloppe, provoquent l'ouverture mécanique de l'ampoule (4).

8. Etui suivant la revendication 1, caractérisé en ce qu'une ou les deux épaisseurs de métal (12,14) sont obtenues par métallisation d'un support, notamment le circuit imprimé (15).

9. Etui suivant l'une quelconque des revendications 1 et 4 à 7, caractérisé en ce que le corps de l'étui constitue en caisson fermé dont un petit côté, éventuellement en liaison avec une partie du ou des grands côtés qui lui sont adjacents, peut être ouvert par coulissement et/ou pivotement.

## Claims

1. A security pocket case for valuable documents, such as cheques, banknotes, credit and bank cards, etc., comprising a flat rectangular box (1) of a size relating to that of the documents to be enclosed therein and allowing it to be easily accommodated in a pocket, with a cover (12) and a security fastener which can be opened exclusively by entering a secret code by means of a keypad (3), and also at least one cartridge or phial (4) which is filled with a liquid under pressure and enables the contents of the case to be rendered unusable, comprising a sensor which is sensitive to forces applied in attempting to forcibly open the case and which, upon detecting forces of this nature, operates the opening of the cartride or phial (4) in such a way that its contents are released on to the contents of the case so as to render them unusable, characterised in that said case is formed by a rigid frame (10) enclosed between a bottom (11) and a hinged cover (12), said bottom (11) and said cover (12) each being formed by a three-ply lamination, the two outer plies (13, 14) of which are composed of a solid metal and enclose between them a flexible printed circuit (15) having an interconnected network of electric conductors on each of its surfaces, the two networks being insulated electrically from each another and being connected to the inputs of a sensor which detects any short-circuit between these networks and which, in the event of such a short-circuit, triggers the release of the contents of the phial (4).

2. A case according to claim 1, characterized in that the two metal plies (13, 14) are mutually turned over along their edges and are slightly dished so as to form a very strong and sealed shell, thereby enabling the case to withstand, in particular, crushing forces while in use.

3. A case according to either of claims 1 and 2, characterised in that it comprises a support (18) having slots (19) intended to receive credit cards, bank cards or the like (20), while keeping them staggered and slightly spaced apart so as to facilitate attack on their surfaces by the contents of the phial (4).

4. A case according to any one of claims 1 to 3, characterised in that the said sensors comprise, in particular, sensors for pressure, temperature, moisture, magnetic fields and/or electromagnetic waves, making it possible to detect the presence of abnormal ambient conditions.

5. A case according to any one of claims 1 to 4, characterised in that the outer metal parts (13) of the case are connected to the earth of the detection system so as to form a Faraday cage.

6. A case according to any one of claims 1 to 5, characterised in that, in addition to the phial (4), it comprises means making it possible to destroy or interfere with the recording carried by the magnetic and/or electronic memories held in credit cards, bank cards or the like (20).

7. A case according to any one of claims 1 to 6, characterised in that it comprises mechanical means which are connected to the envelope of the case and which, in the event of any abnormal deformation of this envelope, bring about the mechanical opening of the phial (4).

8. A case according to claim 1, characterised in that one or both of the metal plies (12, 14) [sic] are produced by metallisation of a support, in particular the printed circuit (15).

9. A case according to any one of claims 1 and 4 to 7, characterised in that the case body comprises a closed box, one short side of which, optionally in connection with one part of the long side or sides which is/are adjacent thereto, can be opened by sliding and/or pivoting.

## Patentansprüche

1. Taschenschutzetui für Wertdokumente, wie Schecks, Banknoten, Kreditkarten, Bankkarten, etc., das aus einem rechteckigen ebenen Gehäuse (1) vom Format entsprechend dem der darin einzuschließenden Dokumente gebildet ist und erlaubt, leicht in die Tasche gesteckt zu werden, mit einem Deckel (12) und einem Sicherheitsschloß, das nur unter Einführen eines Sicherheitscodes mittels einer Tastatur (3) geöffnet werden kann, sowie mit wenigstens einer Kartusche oder einem Glaskolben (4), der mit einer unter Druck stehenden Flüssigkeit gefüllt ist, die den Inhalt des Etuis unbrauchbar machen kann, mit einem Fühler, der auf Einbruchsanstrengungen reagiert, die auf das Etui ausgeübt werden und bei der Erfassung solcher Anstrengungen die Öffnung der Kartusche oder des Glaskolbens (4) derart steuert, daß sein Inhalt auf den Inhalt des Etuis gespritzt wird, um es unbrauchbar zu machen, **dadurch gekennzeichnet,** daß das Etui durch einen starren Rahmen (10) gebildet wird, der zwischen einem Boden (11) und einem mit Scharnieren versehenen Deckel (12) eingeschlossen ist, wobei der Boden (11) und der Deckel (12) jeweils gebildet ist durch eine Schichtung von drei Dicken, von denen die beiden äußeren Dicken (13,14) aus einem kräftigen Metall gebildet sind und zwischen ihnen ein biegsamer gedruckter Schaltkreis (15) eingeschlossen ist, der ein Netz von untereinander auf jede seiner Seiten elektrisch verbundenen Leitern trägt, wobei die beiden Netze elektrisch voneinander isoliert und mit den Eingängen eines Fühlers verbunden sind, der jeden Kurzschluß zwischen den Netzen nachweist und bei einem derartigen Kurzschluß das Spritzen des Inhalts des Glaskolbens (4) auslöst.

2. Etui nach Anspruch 1, **dadurch gekennzeichnet,** daß die beiden Metalldicken (13,14) gegenseitig an ihren Rändern gefalzt und leicht gewölbt sind, derart, daß sie eine sehr robuste und dichte Schale bilden, was insbesondere dem Etui erlaubt, Zusammendrückkräften bei seiner Verwendung zu widerstehen.

3. Etui nach einem der Ansprüche 1 oder 2, **dadurch gekennzeichnet,** daß es eine Stütze (18) aufweist, die Kerben (19) aufweist, die dazu bestimmt sind, Kredit-, Bank- oder ähnliche Karten (20) aufzunehmen, indem sie sie gegeneinander versetzt und leicht beabstandet voneinander hält, um den Angriff auf ihre Oberflächen durch den Inhalt des Glaskolbens (4) zu erleichtern.

4. Etui nach einem der Ansprüche 1 bis 3, **dadurch gekennzeichnet,** daß die vorgenannten Fühler, insbesondere Druckfühler, Temperaturfühler, Feuchtigkeitsfühler, Magnetfeldfühler und/oder Fühler elektromagnetischer Wellen aufweisen, die erlauben, das Vorhandensein von anormalen Umgebungsbedingungen nachzuweisen.

5. Etui nach einem der Ansprüche 1 bis 4, **dadurch gekennzeichnet,** daß die äußeren metallischen Bereiche (13) des Etuis mit der Masse des Erfassungssystems derart verbunden sind, um einen Faraday'schen Käfig zu bilden.

6. Etui nach einem der Ansprüche 1 bis 5, **dadurch gekennzeichnet,** daß es zusätzlich zum Glaskolben (4) Einrichtungen aufweist, die erlauben, die Aufzeichnungen der von den Kredit-, Bank- oder derartigen Karten (20) getragenen magnetischen Speicher und/oder elektronischen Speicher zu zerstören oder durcheinander zu bringen.

7. Etui nach einem der Ansprüche 1 bis 6, **dadurch gekennzeichnet,** daß es mechanische Einrichtungen in Verbindung mit der Hülle des Etuis aufweist, die bei einer anormalen Deformation dieser Hülle die mechanische Öffnung des Glaskolbens (4) hervorrufen.

8. Etui nach Anspruch 1, **dadurch gekennzeichnet,** daß eine oder die beiden Metalldicken (13,14) durch Metallisierung einer Stütze erreicht werden, insbesondere des gedruckten Schaltkreises (15).

9. Etui nach einem der Ansprüche 1 und 4 bis 7, **dadurch gekennzeichnet,** daß der Etuikörper einen geschlossenen Kasten bildet, von dem eine kleine Seite, ggf. in Verbindung mit einem Bereich der großen Seite oder Seiten, die ihr benachbart sind, durch Gleiten und/oder Schwenken geöffnet werden kann.
